# EUROPÄISCHE PATENTSCHRIFT

(11) **EP 0 656 109 B1**
(45) Veröffentlichungstag und Bekanntmachung des Hinweises auf die Patenterteilung: **22.05.1996**
(21) Anmeldenummer: 93917633.5
(22) Anmeldetag: 23.07.1993
(51) Int. Cl.: G01L 11/00, F17C 13/02, F15B 1/24

(54) **ULTRASCHALL-PRÜFEINRICHTUNG FÜR GASDRUCKSPEICHER**
ULTRA-SOUND TESTING DEVICE FOR GAS PRESSURE ACCUMULATORS
DISPOSITIF DE CONTROLE AUX ULTRA-SONS D'ACCUMULATEURS DE GAZ SOUS PRESSION

(30) Priorität: 21.08.1992 DE 4227657
(43) Veröffentlichungstag der Anmeldung: 07.06.1995
(73) Patentinhaber: HYDAC TECHNOLOGY GMBH, D-66280 Sulzbach (DE)
(72) Erfinder: WEBER, Norbert, D-66280 Sulzbach/Saar (DE); LEICHNER, Karl-Heinz, D-66299 Friedrichsthal (DE)
(74) Vertreter: Patentanwälte Bartels, Held und Partner
(86) Internationale Anmeldenummer: EP9301964
(87) Internationale Veröffentlichungsnummer: WO9404898

(56) Entgegenhaltungen:
- DE-A- 4 116 482
- GB-A- 2 128 741
- US-A- 4 143 553
- Patent Abstracts of Japan, Band 11, Nr 293, P-619, Zusammenfasung von JP-A-62-88911 (KUBOTA LTD),
- Patent Abstracts of Japan, Band 10, Nr 76, P-440, Zusammenfasung von JP-A-60-214226 (HITACHI SEISAKUSHO K.K.)
- Patent Abstracts of Japan, Band 10, Nr 143, P-459, Zusammenfasung von JP-A-60-262019 (HITACHI SEISAKUSHO K.K.),
- Patent Abstracts of Japan, Band 10, Nr 149, P-46, Zusammenfasung von JP-A-61-3012 (KANAGAWAKEN),

## Beschreibung

Die Erfindung betrifft eine Vorrichtung mit einem Hydrospeicher und einer aufsetzbaren Ultraschall-Prüfeinrichtung zur Überprüfung einer vorgebbaren Sollposition, die von einem innerhalb des Speichers verfahrbaren Trennelement einnehmbar ist, der mit Gas befüllbar und an einen Fluidkreislauf anschließbar ist, mittels der auf den Speicher aufsetzbaren Ultraschall-Prüfeinrichtung..

Dahingehende Speicher, die auch als Gasdruckspeicher bezeichnet werden und zu denen Kolbenspeicher, Membranspeicher und Blasenspeicher gehören, weisen vor ihrem Anschluß an den jeweiligen Fluidkreislauf auf der Gasseite einen vorgebbaren Druck-Sollwert auf, den man auch als die Gasvorspannung des Speichers bezeichnet. Bei dahingehenden Speichern ist es notwendig, die Gasvorspannung, die zum bestimmungsgemäßen und sicheren Betrieb erforderlich ist, in gewissen zeitlichen Abständen zu kontrollieren, da in Abhängigkeit von der Betriebsweise des Speichers mit gewissen Gasverlusten zu rechnen ist. Ferner darf in Sicherheitseinrichtungen die Gasfüllung oder der Gasdruck in einem Speicher einen Mindestwert nicht unterschreiten, damit gewährleistet ist, daß das System seine Funktion aufrechterhält.

In der DE 40 06 905 Al ist zum Einhalten eines vorgebbaren Druck-Sollwertes in dem Speicher vorgeschlagen worden, einen Meßvorgang durchzuführen, bei dem zumindest zeitweise eine das Gas austauschende Verbindung zwischen dem Speicher und einer nur einen Bruchteil des Speichervolumens aufweisenden Meßkammer hergestellt wird, die über eine entsprechende Druckmeßeinrichtung verfügt. Um den vorgebbaren Druck-Sollwert einzuhalten, wird bei einem Unterschreiten desselben so lange die Verbindung zwischen dem Speicher und einer Nachfülleinrichtung über die dann als Dosierkammer dienende Meßkammer hergestellt, bis der Druck-Istwert im Speicher wieder gleich dem Sollwert ist. Für dieses bekannte Verfahren zur Feststellung der Gasvorspannung ist gerätetechnisch ein hoher Aufwand erforderlich und ein vollautomatischer Betrieb ist nur mit einer kompliziert aufbauenden Steuerung erreichbar, was die bekannte Überprüfungsvorrichtung teuer in Herstellung und Betrieb werden läßt.

Um den gerätetechnischen Aufwand zu verringern, ist in der nachveröffentlichten DE 41 16 482 für einen Blasenspeicher vorgeschlagen worden, bei einer vorgebbaren Lage des Trennelementes (Speicherblase) den ihm in dieser Lage zuordenbaren Gasdruck-Sollwert mittels eines fluidseitig angeordneten Druckwertaufnehmers zu messen, wobei die Lageüberwachung des Trennelementes über die mittels einer Überwachungseinrichtung feststellbare Schließstellung des Tellerventils des Speichers erfolgt. Dennoch ist für jeden einzelnen zu überwachenden Speicher ein hoher gerätetechnischer Aufwand erforderlich. Ferner ist die notwendige Meßeinrichtung zur Verarbeitung der Lagedaten des Tellerventiles und für das Erfassen der Werte des Druckwertaufnehmers auf der Fluidseite technisch aufwendig, was insgesamt die Überprüfungsvorrichtung teuer in Herstellung und Betrieb werden läßt.

Durch die DE 26 49 049 Al ist eine Vorrichtung zur Überprüfung der Position eines innerhalb eines Speichers in Form eines Hydraulikzylinders verfahrbaren Trennelementes bekannt, bei der eine bodenseitig am Hydraulikzylinder stationär angeordnete Ultraschall-Prüfeinrichtung vorhanden ist. Diese bekannte Vorrichtung dient insbesondere dem Erfassen von Bewegungen und Betriebsabläufen im Untertage-Bergbau, wo die zum Einsatz gebrachten Hydraulikzylinder sicher und zuverlässig über längere Zeit unter teilweise harten Betriebsbedingungen arbeiten müssen. Hierbei läßt sich der gemessene Verfahrweg des Trennelementes auch von einer entfernten Station aus erfassen, so daß eine zentrale Überwachung von einer ungefährdeten Stelle aus möglich ist, die jedoch aufwendig und kostenintensiv ist, da jeder überwachte Hydraulikzylinder mit der Ultraschall-Prüfeinrichtung für eine Überwachung permanent zu versehen ist. Im übrigen ist die der Ultraschall-Prüfeinrichtung zugeordnete Meß- und Auswerteinheit entsprechend aufwendig, da die dynamischen Bewegungen des Kolbens des Hydraulikzylinders bei der Überwachung mit erfaßt werden.

Durch die DE 37 32 219 Al ist ein Verfahren bekannt, bei dem eine elektromagnetische Ultraschall-Wandlung zur Überwachung von Füllhöhe und Blasenbildung in Flüssigkeit enthaltenden Umschließungen (Speichern) zur Anwendung kommt. Die zum Einsatz kommende, am Außenumfang des Speichers aufsetzbare Ultraschall-Prüfeinrichtung erlaubt eine Ankopplung der Ultraschall-Prüfköpfe ohne flüssiges Koppelmittel und ohne besondere Koppelfolien. Die bekannte Füllstands- und Blasendetektierung dient der Überwachung von Flüssigkeiten in Kernreaktor-Druckbehältern, insbesondere in Form sog. Siedewasserreaktoren.

Ausgehend von diesem Stand der Technik liegt der Erfindung die Aufgabe zugrunde, eine Vorrichtung zur Überprüfung eines Gasdruck-Sollwertes in einem Speicher zu schaffen, die kostengünstig in der Herstellung und im Betrieb ist und mit der sich eine Vielzahl von Speichern überprüfen läßt, ohne daß diese in ihrer Konstruktion verändert werden müßten.

Diese Aufgabe löst eine Vorrichtung mit den Merkmalen des Anspruches 1 in seiner Gesamtheit. Dadurch, daß das Trennelement mehrere, einen vorgebbaren Abstand voneinander aufweisende Prüfkörper aufweist, denen sichtbare, die Sollposition des Trennelementes kennzeichnende Markierungen am Außenumfang des Speichers zugeordnet sind, und daß als Teil der UltraschallPrüfeinrichtung ein in eine fluchtende Lage mit den Markierungen bringbares Handgerät vorhanden ist, das für jeden Prüfkörper über einen Prüfkopf verfügt, läßt sich mit nur einer einzigen Prüfeinrichtung eine Vielzahl von Speichern einer bestimmten Größenordnung auf Gas- und Druckverluste hin überprüfen, so daß der gerätetechnische Aufwand sich in Grenzen hält. Ferner brauchen die zu überprüfenden Speicher konstruktiv nicht abgeändert zu werden, was einem funktionssicheren und kostengünstigen Betrieb der Speicher sowie der mit ihnen ausgerüsteten Anlagen entgegenkommt. Ultraschall-Prüfeinrichtungen gehören seit vielen Jahren zum Stand der Technik und mit ihrem Einsatz sind viele Anwender von Gasdruckspeichern aus anderen technischen Bereichen, wie der Werkstoffprüfung, vertraut, so daß technische Probleme bei der Einführung der erfindungsgemäßen Überprüfungsvorrichtungen anwenderseitig nicht zu erwarten stehen.

Durch die Verwendung mehrerer Prüfkörper läßt sich sicher die Position des Trennelementes und damit das Vorhandensein des vorgebbaren Gasdruck-Sollwertes im Speicher feststellen. Bei drei und mehr Prüfkörpern ist ein redundantes System gegeben und der Ausfall eines Prüfkörpers oder Prüfkopfes hat nicht das Versagen der gesamten Überprüfungsvorrichtung zur Folge. Die Ausgestaltung eines Teiles der Ultraschall-Prüfeinrichtung als Handgerät erlaubt einen bedienerfreundlichen mobilen Einsatz.

Durch das Anbringen der Markierungen am Außenumfang des Speichers, deren Abstand vorzugsweise gleich der Höhe des Trennelementes gewählt ist, läßt sich das Handgerät mit seiner Außenkontur in eine fluchtende Lage mit diesen Markierungen bringen. Auf diese Art und Weise ist eine sichere Positionierung des Handgerätes innerhalb der vorgegebenen Markierungen, die durch die Soll-Lage des Trennelementes bestimmt sind, gewährleistet, so daß Meßfehler mit Sicherheit nicht auftreten. Die Markierungen können auch einen davon abweichenden Abstand einnehmen, so daß eine Art Toleranzfeld gebildet ist, innerhalb dessen der Kolben seine Soll-Lage derart einnehmen kann, daß die Funktionsfähigkeit des Gasdruckspeichers gemäß den Vorgabewerten noch erfüllt ist.

Bei einer bevorzugten Ausführungsform der erfindungsgemäßen Vorrichtung ist der jeweilige Prüfkörper aus einem Führungsband und/oder aus einem Dichtring des Trennelementes gebildet. Auf diese Art und Weise können bereits üblicherweise bei einem Trennelement vorgesehene Führungsbänder und Dichtringe als Prüfkörper zum Einsatz kommen, so daß konstruktive Änderungen am Trennelement durch Anbringen zusätzlicher Prüfkörper entfallen.
Bei einer weiteren bevorzugten Ausführungsform der erfindungsgemäßen Vorrichtung weist das Handgerät eine Schnittstelle auf, mit der es an eine Meßeinrichtung des Ultraschall-Prüfgerätes anschließbar ist. Hierdurch läßt sich stationär die Meßeinrichtung des Ultraschall-Prüfgerätes innerhalb einer hydraulischen Anlage mit den Speichern anordnen und ein Handgerät braucht dann jeweils nur über seine Schnittstelle an eine dem Speicher zugeordnete Schnittstelle der Meßeinrichtung angeschlossen werden. Bei einer bevorzugten Ausführungsform kann es auch vorgesehen sein, daß sich die Meßeinrichtung im Handgerät befindet und die Bedienperson ein optisches oder akustisches Signal erhält, sobald die einander zugeordneten Paare von Prüfkörper und Prüfsensoren einander benachbart gegenüberliegen.

Im folgenden wird die erfindungsgemäße Vorrichtung anhand der Zeichnung näher erläutert.
Die einzige Figur zeigt teilweise in Ansicht, teilweise im Schnitt dargestellt einen Gasdruckspeicher mit aufgesetztem Handgerät.

Als Speicher findet ein als Ganzes mit 10 bezeichneter Kolbenspeicher Anwendung. Dahingehende Kolbenspeicher sind bekannt, so daß auf deren technischen Aufbau nur noch insoweit eingegangen wird, als er im Zusammenhang mit der erfindungsgemäßen Ultraschall-Prüfeinrichtung steht. Der Kolbenspeicher 10 ist beidseitig mit Verschlußteilen 12,14 versehen, die durchgehende Anschlußbohrungen 16 bzw. 18 aufweisen. Die Anschlußbohrungen 16 und 18 dienen dem Anschluß des Speichers an eine Stickstoffquelle bzw. an einen Fluidkreis (beides nicht dargestellt).

Innerhalb des Kolbenspeichers 10 ist ein Kolben 20 längsverfahrbar angeordnet, der das Trennelement des Speichers 10 bildet und mithin einen Gasraum 22 von einem Fluidraum 24 dichtend trennt. Der Kolben 20 weist umfangseitig einen Dichtring 26 sowie endseitig jeweils ein Führungsband 28 bzw. 30 auf. Die Kunststoffbänder 28 und 30 können aus Kunststoffmaterialien gebildet sein und dienen als Schutz vor Abrieb und Verschleiß beim Verfahren des Kolbens 20 längs dem zylindrischen Umfangsgehäuse 32 des Speichers 10.

Vor seinem ersten Einsatz in einer Hydraulikanlage wird der Gasdruck- oder Hydrospeicher mit einer vorgebbaren Gasfüllung im Gasraum 22 befüllt, so daß sich im Gasraum 22 ein Gasdruck-Sollwert ergibt. Je nach vorgegebenem Gasvorfülldruck nimmt das Trennelement eine Sollposition ein, beispielsweise eine Lage, wie sie in der Figur dargestellt ist. Die Sollage des Kolbens 20 läßt sich vorher ermitteln und durch zwei Markierungen 34 am Außenumfang des Gehäuses 32 angeben. Im vorliegenden Ausführungsbeispiel entspricht der Abstand der beiden Markierungen 34 voneinander in Verfahrrichtung des Kolbens 20 gesehen seiner Kolbenlänge bzw. Kolbenhöhe. Um vorab die Sollposition des Kolbens 20 bei dem Gasdruck-Sollwert zu ermitteln, kann bereits die Ultraschall-Prüfeinrichtung eingesetzt werden, die im folgenden näher erläutert wird.

Die Ultraschall-Prüfeinrichtung verfügt über ein Handgerät 36 mit einem bügelartigen Handgriff 38. Der Handgriff 38 greift an einem plattenartigen Vorderteil 40 des Handgerätes 36 an, in das stirnseitig drei Prüfköpfe 42 eingelassen sind, die ins Freie münden und die bündig mit der Stirnseite des Vorderteiles 40 abschließen. Bei den Prüfköpfen 42 handelt es sich um handelsübliche Ultraschall-Sensoren, wobei jeder Prüfkopf 42 Ultraschall-Wellen aussenden und empfangen kann.

Wie die Figur zeigt, wird das Handgerät 36 in fluchtende Anlage mit den beiden Markierungen 34 zwischen diesen auf den Kolbenspeicher 10 an seinem Außenumfang aufgesetzt. Ist der Kolben 20 in seiner in der Figur gezeigten Sollage, ist dann jedem Prüfkopf 42 gegenüberliegend ein Prüfkörper angeordnet, entweder bestehend aus einem Führungsband 28,30 oder dem Dichtring 26. Die von den Prüfköpfen 42 abgestrahlten Schallwellen werden im Bereich der Dichtung 26 sowie der Führungsbänder 28 und 30 anders reflektiert als beim Übergang in Stahl des Gehäuses 32 und des Kolbens 20. Durch Verknüpfen der rückläufigen Signale in den Prüfköpfen 42 wird dann nur bei gleichzeitigem Mehrfachecho ein optisches oder akustisches Signal der Bedienperson angezeigt, so daß die Kolbenstellung und damit der Gasdruck eindeutig bestimmbar sind.

Nimmt mithin der Kolben 20 nicht seine in der Figur dargestellte Sollposition ein, wird dies über die Ultraschall-Prüfeinrichtung festgestellt und die verlorengegangene Gasfüllung über die Anschlußbohrung 16 solange ersetzt, bis wieder die Sollposition erreicht ist. Auf diese Art und Weise ist sichergestellt, daß bei Sicherheitseinrichtungen der Gasdruckspeicher einen Mindestdruck nicht unterschreitet, der seine Funktionsfähigkeit beeinträchtigen oder gar aufheben könnte.

Die erfindungsgemäße Überwachungseinrichtung funktioniert auch ohne weiteres mit zwei Paaren an Prüfköpfen und Prüfkörpern. Es wäre auch denkbar, nur mittels eines Prüfkopfes einen bestimmten Prüfkörper aufzufinden, dem wiederum eine Markierung zuzuordnen wäre. Dieser Prüfkörper müßte allerdings ein charakteristisches Meßbild bei der Ultraschall-Prüfung ergeben und die Ultraschall-Prüfeinrichtung wäre gegebenenfalls auf diese besondere Art einer Signalabgabe zu kalibrieren. Das Ultraschallverhalten dieses Prüfkörpers dürfte jedenfalls nicht vergleichbar dem von Dichtringen oder Führungsbändern sein, die in der Regel für die Funktion des Kolbens notwendig sind.

Das Handgerät weist eine Schnittstelle 44 auf, mit der es an die eigentliche Meßeinrichtung (nicht dargestellt) des Ultraschall-Prüfgerätes anschließbar ist, das die aufgenommenen reflektierten Ultraschallsignale verarbeitet. Dahingehende Prüfgeräte oder Prüfeinrichtungen sind aus der Werkstoffprüfung bekannt und gehören zum Stand der Technik. Bei entsprechender Modifizierung läßt sich die erfindungsgemäße Prüfeinrichtung auch bei Gewichts-, Feder- und Membranspeichern zum Einsatz bringen.

## Patentansprüche

1. Vorrichtung mit einem Hydrospeicher und einer aufsetzbaren Ultraschall-Prüfeinrichtung zur Überprüfung eine vorgebbaren Sollposition, die von einem innerhalb des Speichers (10) verfahrbaren Trennelement (20) einnehmbar ist, der mit Gas befüllbar und an einen Fluidkreislauf anschließbar ist, mittels der auf den Speicher aufsetzbaren Ultraschall-Prüfeinrichtung, wobei das Trennelement(20) mehrere, einen vorgebbaren Abstand voneinander aufweisende Prüfkörper aufweist, denen sichtbare, die Sollposition des Trennelementes (20) kennzeichnende Markierungen (34) am Außenumfang des Speichers zugeordnet sind, und als Teil der Ultraschall-Prüfeinrichtung ein in eine fluchtende Lage mit den Markierungen (34) bringbares Handgerät (36) vorhanden ist, das für jeden Prüfkörper über einen Prüfkopf (42) verfügt.

2. Vorrichtung nach Anspruch 1, dadurch gekennzeichnet, daß der jeweilige Prüfkörper aus einem Führungsband (28,30) und/oder aus einem Dichtring (26) des Trennelementes (20) gebildet ist.

3. Vorrichtung nach Anspruch 1 oder 2, dadurch gekennzeichnet, daß das Handgerät (36) eine Schnittstelle (44) aufweist, mit der es an eine Meßeinrichtung des Ultraschall-Prüfgerätes anschließbar ist.

## Claims

1. Apparatus with a hydraulic accumulator and an ultrasonic testing device which can be placed on it for checking a desired position which can be pre-set, which can be taken from a movable isolating element (20), inside the accumulator (10), which can be filled with gas and connected to a fluid circuit, by means of the ultrasonic testing facility which can be placed onto the accumulator, the isolating element (20) having several test bodies with a distance between them that can be pre-set, to which visible markings (34) on the outer periphery of the accumulator, characterizing the desired position of the isolating element (20) are assigned, and a manual device (36) which can be brought into a position aligned with the markings (34) as a part of the ultrasonic test facility, said manual device having a testing head (42) available for each test body.

2. Apparatus according to Claim 1, characterized in that the test body in each case is formed from a guide band (28, 30) and/or a packing ring (26) of the isolating element (20).

3. Apparatus according to Claim 1 or 2, characterized in that the manual device (36) has an interface (44) by which it can be connected to a measurement facility of the ultrasonic test device.

## Revendications

1. Dispositif comportant un accumulateur hydraulique (10) et une unité amovible de contrôle à ultrasons, destiné à vérifier, au moyen de ladite unité de contrôle à ultrasons installés sur ledit accumulateur (10), une position nominale préprogrammable susceptible d'être occupée par un élément séparateur mobile (20) pouvant être rempli de gaz et raccordé à un circuit hydraulique, ledit élément séparateur (20) contenant plusieurs sondes, placées à des distances réciproques préprogrammables, auxquelles sont subordonnés des marquages (34) visibles indiquant la position nominale de l'élément séparateur (20) sur le pourtour extérieur de l'accumulateur, avec présence d'une manette (36) faisant partie intégrante de l'unité de contrôle à ultrasons, qui peut être amenée en position d'alignement avec les marquages (34) et dispose d'un palpeur (42) pour chacune des sondes.

2. Dispositif selon la revendication 1, caractérisé en ce que la sonde respective est constituée d'une bande de guidage (28, 30) et/ou d'une bague d'étanchéité (26) de l'élément séparateur (20).

3. Dispositif selon la revendication 1 ou 2, caractérisé en ce que la manette (3) présente un point d'interface (44) à l'aide duquel elle est connectable à un dispositif de mesure de l'appareil de contrôle à ultrasons.
